# FASCICULE DE BREVET EUROPEEN

(11) **EP 1 331 168 B1**
(45) Date de publication et mention de la délivrance du brevet: **07.12.2005**
(21) Numéro de dépôt: 03354006.3
(22) Date de dépôt: 27.01.2003
(51) Int. Cl.: B65B 9/13

(54) **Procédé et dispositif de mise en place d'une gaine étirable sur une charge palettisée**
Verfahren und Vorrichtung zum Überziehen einer Stretchfolienhaube über eine palettesierte Ladung
Method and apparatus for wrapping a palettised load with a sleeve of stretch foil

(30) Priorité: 28.01.2002 FR 0201010
(43) Date de publication de la demande: 30.07.2003
(73) Titulaire: Thimon, 73420 Méry (FR)
(72) Inventeur: Martin Cocher, Jean-Paul Charles, 73290 La Motte Servolex (FR); Jaconelli, Georges, 73100 Aix Les Bains (FR)
(74) Mandataire: Hecké, Gérard

(56) Documents cités:
- EP-A- 0 798 214
- EP-A- 1 013 549
- DE-A- 4 103 384
- DE-C- 4 235 409
- DE-C- 4 307 287
- US-A- 6 032 439

## Description

### Domaine technique de l'invention

L'invention est relative à un procédé de mise en place sur une charge palettisée d'une housse souple d'emballage obtenue à partir d'une gaine de film étirable, consistant à :
- ouvrir la housse par écartement aux quatre angles pour la mise en volume au-dessus de la charge,
- plisser les parties latérales de la housse en accordéon sur des doigts de plissage,
- étirer ensuite la housse plissée dans la direction transversale horizontale pour obtenir une ouverture plus grande que le périmètre de la charge à emballer,
- et déplacer la housse étirée par-dessus la charge selon une direction verticale en provoquant le déplissage progressif suivi du resserrement du film sur la charge lors du déplacement de houssage.

### Etat de la technique

L'utilisation d'une gaine de film étirable est bien connue pour assurer la stabilité et l'étanchéité d'une charge palettisée. Contrairement au film thermorétractable, la mise en place d'une gaine étirable ne nécessite pas de source de chaleur, car il suffit d'étirer mécaniquement au préalable la matière du film plastique dans le sens transversal horizontal avant d'envelopper la charge palettisée à emballer. Après la dépose de la housse étirée sur la charge, le resserrement de la matière du film étirable s'effectue naturellement par élasticité, ce qui maintient fermement la housse autour de la charge.

La gaine est généralement stockée par enroulement selon une bobine, et repliée sur sa section en présentant quatre soufflets. Après dévidage de la bobine, l'ouverture de la gaine s'opère par une action mécanique d'écartement aux quatre angles.

Les machines d'emballage destinées à enfiler une housse de film étirable sur la charge, possèdent à cet effet un dispositif d'écartement pour ouvrir la gaine de film étirable, et un dispositif pour plisser la gaine en accordéon sur quatre doigts. Selon le document EP 344815, un dispositif de soudage est agencé entre le dispositif d'écartement et le dispositif de plissage pour souder la gaine en formant un joint soudé. Après soudage, la gaine est ensuite coupée transversalement par un dispositif de coupe pour réaliser une housse indépendante de la bobine, et fermée à sa partie supérieure. La housse plissée est ensuite étirée dans un plan horizontal parallèle à la soudure, et se trouve positionnée au-dessus de la charge palettisée. La housse est ensuite déplissée, et déposée sur et autour de la charge suite à un déplacement vertical de haut en bas.

Sur les figures 1 à 3, chaque doigt de plissage 12 s'étend verticalement, et comporte un galet 13 fou situé près de l'extrémité supérieure. Quatre galets 14 motorisés pincent la housse 10 sur les galets 13 internes, et sont entraînés en rotation dans les sens des flèches F1 et F2 pour assurer le plissage de la housse 10 en l'accumulant en accordéon dans la partie basse des doigts 12.

L'étape d'étirage horizontal de la housse dans le sens des flèches F3 et F4 est représentée à la figure 3. Les galets 14 motorisés ne tournent plus, et peuvent être maintenus en appui contre les doigts de plissage 12 de manière à tendre plus ou moins fortement la partie horizontale supérieure de la housse 10 durant l'étirage.

De tels mécanismes connus permettent d'obtenir d'une manière fiable un taux maximum d'étirage transversal de l'ordre de 10% à 40%. Un tel étirage reste néanmoins insuffisant pour certains types de charges palettisées, au détriment de la stabilité et de la tenue mécanique de la charge palettisée. Sur la partie supérieure, les soufflets mal tendus constituent une prise au vent importante, avec des risques de rétention d'eau, de déchirure lors de la superposition de deux charges, d'étanchéité insuffisante, et d'aspect inesthétique.

Cette restriction de l'étirage transversal de la housse à un taux relativement faible, a freiné le développement de ce procédé, souvent limité à des applications de sur emballage de sacs, sous réserve que ces derniers ne soient pas instables.

Parallèlement, le mécanisme de la machine d'emballage COVERPAL (marque déposée de la société Thimon), est décrit en détail dans le document EP 1060988. Les opérations de soudure et de coupe de la gaine pour former la housse 10, sont effectuées pendant le houssage de la charge précédente, bien avant la dépose sur les doigts de plissage, contrairement au mécanisme décrit précédemment dans le document EP 344815. La soudure est alors parfaitement refroidie lorsqu'elle est sollicitée par l'étirage transversal, et résiste mieux aux contraintes d'allongement dans l'utilisation de ce procédé pour la mise en oeuvre d'une gaine étirable.

Selon le document DE 4307287, la charge enveloppée possède une section transversale variable dans le sens de la hauteur. Pendant le déplacement vertical, les doigts de plissage et d'étirage sont déplacés horizontalement en adaptation au profil de la charge. L'ouverture de la housse tendue par les doigts diminue ou augmente en fonction de la variation de la section transversale de la charge.

Selon le document DE 4235409, avant la reprise de la housse, une première paire de doigts diagonalement opposés se déplacent jusqu'à une première longueur de pénétration, et au bout d'un temps prédéterminé, une deuxième paire de doigts se déplacent jusqu'à une deuxième longueur de pénétration, laquelle est plus courte que la première. Après la reprise de la housse, la deuxième paire de doigts se déplacent horizontalement vers l'extérieur, suivi par la suite de la première paire de doigts.

Selon le document EP 1013549, la housse est formée par un film élastique appliqué contre la charge avec une extension longitudinale d'au moins 50% par rapport à la housse dans l'état non-étiré.

### Objet de l'invention

L'objet de l'invention consiste à améliorer le procédé d'étirage et à augmenter le taux d'étirage, en prenant en compte le comportement actif et réactif de la gaine et des produits palettisés lors des étapes d'allongement de la gaine et de sa dépose sur la charge, ainsi que leur comportement ultérieur lors du transport et du stockage de la charge emballée.

Cet objet est atteint par le procédé selon la revendication 1.

La partie ajustable de la gaine peut être déroulée au moyen de galets motorisés restés en contact avec les doigts de plissage et d'étirage, la motorisation des galets lors du déroulement limitant la réduction d'épaisseur de la gaine à proximité des doigts. La motorisation des galets lors du déroulement de la gaine s'effectue avec un sens de rotation inverse par rapport à celui intervenant lors du plissage en accordéon, le déroulement s'opérant pendant au moins une partie de l'étape d'étirage, et de préférence à vitesse lente vers la fin de course d'étirage transversal.

La libération de la partie ajustable de la gaine peut également s'effectuer par écartement de galets motorisés pendant l'étape d'étirage pour les éloigner du film, et à permettre à ce dernier de glisser partiellement sur les doigts en évitant la déchirure du film.

Selon une caractéristique de l'invention, une étape de sur étirage de la gaine dans la direction transversale permet également de limiter l'effort de déplissage, en anticipant sur la relaxation de la matière. L'effet de sur étirage évitera le déchirement de la gaine lors de la dépose, et l'écrasement des produits d'angle, en particulier sur la couche supérieure de la charge.

Le taux d'allongement transversal de la gaine peut être supérieur à 50%, de préférence entre 70% et 150%. La valeur de la course transversale d'étirage des doigts peut être ajustée par un automate en fonction de divers paramètres mémorisés, notamment le périmètre de la charge à emballer, la nature du film, son épaisseur, ainsi qu'un facteur correctif en fonction de la nature du produit palettisé.

Pour former la housse, la gaine est préalablement soudée, puis découpée transversalement avant d'être placée sur les doigts, la soudure étant ainsi parfaitement refroidie lors de l'étirage transversal. L'étirage de la housse accumulée sur les doigts est relativement régulier dans la partie plissée de la gaine. La partie horizontale comportant la soudure de la housse, est composée de zones de différentes épaisseurs. L'allongement de cette partie horizontale est irrégulier, et notamment plus important dans les zones proches des doigts d'étirage. Il en résulte une réduction d' épaisseur dans ces zones.
Pour y remédier, on procède de la manière suivante :
- on accumule la housse sur les doigts pour avoir une partie horizontale tendue,
- on étire transversalement la housse en déplissant régulièrement une partie du film pour le laisser glisser, de manière à augmenter la surface de cette zone fortement sollicitée.

L'invention concerne également un dispositif de mise en place d'une housse de film étirable selon la revendication 9.

Selon un mode de réalisation préférentiel, les doigts de plissage comportent à la partie supérieure des sabots d'étirage de forme incurvée permettant de limiter la réduction d'épaisseur dans la bande de gaine venant ultérieurement en contact avec les angles de produits palettisés, souvent agressifs. Le sabot d'étirage de chaque doigt comporte une zone centrale rentrante par rapport à la forme incurvée en croissant.

### Description sommaire des dessins

D'autres avantages et caractéristiques ressortiront plus clairement de la description qui va suivre d'un mode de réalisation de l'invention donné à titre d'exemple non limitatif, et représenté aux dessins annexés, dans lesquels:
- la figure 1 est une vue schématique en élévation d'un dispositif de plissage d'une housse étirable équipant une machine d'emballage de l'art antérieur ;
- la figure 2 représente une vue en plan de la figure 1 ;
- la figure 3 est une vue identique de la figure 1 montrant la phase d'étirage transversal de la housse plissée ;
- la figure 4 est une vue schématique d'un doigt entraîné par une unité de manoeuvre selon l'invention lors de la phase d'étirage transversal ;
- la figure 4bis est une vue identique de la figure 4 d'une variante de réalisation ;
- la figure 5 montre une vue en plan de la housse supportée par quatre unités de manoeuvre selon la figure 4 ;
- la figure 6 représente une vue en perspective à échelle agrandie d'un doigt de plissage et d'étirage ;
- les figures 7 à 12 illustrent divers diagrammes du cycle d'hystérésis d'une housse étirable ;
- les figures 13 à 16 représentent la fin de l'opération de houssage avec la prise de l'extrémité de la housse 10 sous la palette.

### Description d'un mode de réalisation préférentiel.

En référence aux figures 4 à 6, la housse 10 préalablement soudée est ensuite positionnée sur quatre unités de manoeuvre UM, composées chacune d'un chariot de commande 18 destiné à déplacer les doigts 12 de plissage selon une direction (flèche F5) confondue sensiblement avec la diagonale de la palette.

Chaque chariot de commande 18 est entraîné par un entraîneur (non représenté) pouvant être constitué par un motoréducteur ou un vérin. Le doigt 12 vertical ou légèrement incliné, est porté par le chariot 18 correspondant, et est agencé pour autoriser le plissage et l'accumulation de la gaine sur la partie basse 12A du doigt 12.

La partie supérieure 12B du doigt 12 est dotée d'un sabot d'étirage 22 ayant une forme cintrée avantageusement adaptée au frottement du film lors des étapes de plissage et de déplissage. Le flanc vertical de la partie supérieure 12B du doigt 12 peut être équipé d'un ou de deux galets 13 fous, ou être constitué par une plaque fixe de glissement à faible frottement, de manière à pincer la gaine et à l'entraîner vers le bas lors du plissage par le galet motorisé 14. Ce dernier est entraîné en rotation par un motoréducteur 24, et appliqué contre le doigt 12 par l'actionneur 20. Durant cette opération de plissage, le galet 14 tourne dans le sens de la flèche F2 de la figure 1.

La housse 10 est partiellement mise en volume durant la phase d'étirage transversal, et présente cinq plans, dont un horizontal représenté sur la figure 5, et quatre verticaux s'étendant sur les côtés parallèles deux à deux. Le plan horizontal est partiellement étiré, les quatre zones d'angle ZA étant tendues au maximum.

Les motoréducteurs 24 des quatre galets 14 rotatifs sont pilotés par des variateurs de vitesse réglables en fonction de divers paramètres, et dont le sens de rotation peut être inversé pendant les phases de plissage et d'étirage. Dans le sens de rotation F2 des galets 14, la gaine est plissée et accumulée en accordéon sur la partie 12A des doigts de plissage 12. Lors de la phase d'étirage correspondant au déplacement des chariots 18 dans la direction F5, les galets 14 restent en contact avec les doigts 12 (figure 4), et permettent de tendre le film avec un taux d'allongement supérieur à 50%. Vers la fin de course de déplacement des chariots 18 dans la direction F5, les motoréducteurs 24 sont actionnés dans le sens de rotation opposé (flèche F6) de manière à dérouler de préférence à vitesse lente, une partie de la gaine plissée pincée entre les galets 14 et les doigts 12. L'amincissement de la gaine dans les quatre zones d'angle du plan horizontal de la housse 10 est alors plus limité, étant donné que la tension d'allongement s'exerce sur une surface plus grande due au déroulement.

Cette phase de déroulement du film plissé en fin de course de déplacement des chariots 18 permet de mieux répartir l'étirage de la partie horizontale supérieure de la housse, et de présenter une charge emballée sans excès de matière dans la partie horizontale des soufflets.

Selon la variante de la figure 4bis, est également possible d'écarter les galets 14 motorisés pendant l'étape d'étirage pour les éloigner du film, et pour permettre à ce dernier de glisser partiellement sur les doigts 12 en évitant la déchirure du film. La conception des doigts 12 est agencée pour permettre ce glissement.

Sur la figure 6, le sabot d'étirage 22 de chaque doigt 12 comporte une zone centrale rentrante 26 par rapport à la forme incurvée en croissant. La présence de cette zone centrale rentrante 26 permet :
- de limiter l'étirage dans les parties extérieures fortement étirées du plan horizontal de la housse 10, c'est à dire l'amincissement et la fragilisation du film dans cette zone,
- de réduire le frottement du film lors du houssage sur toute la bande de gaine venant en appui sur les produits d'angle de la charge. Ces produits présentent souvent une arête verticale saillante, comme des angles de cartons ou d'intercalaires pouvant constituer des amorces de déchirure pour la gaine.

L'étirage d'une gaine en polyéthylène conduit à un cycle d'hystérésis prédéterminé de la matière pouvant être illustré sur les diagrammes des figures 7 à 12.

Lors de l'étirage transversal, un tronçon de gaine en polyéthylène suit le cycle d'hystérésis de la figure 7. Le seuil A d'écoulement plastique est atteint rapidement au début de la course d'allongement, tandis que le seuil de rupture B intervient lorsqu'un allongement limite est atteint. La pente de la courbe entre les seuils A et B est plus faible que celle du début de la course d'allongement. C'est dans la zone d'étirage entre A et B que se situe l'étirage souhaité.

Après étirage, le relâchement rapide du film tendu est illustré par le cycle de détente de la figure 8. Le film revient à environ 30% de l'allongement maximum obtenu lors de l'étirage initial à 100% selon l'exemple.

Sur la figure 9, si le film est maintenu sans relâchement à 100% dans la position étirée suite à l'action d'une force F, on constate au bout d'un certain temps une diminution progressive dans le temps de la force nécessaire au maintien d'étirage. La perte de force d'étirage est due à la relaxation de la matière élastique, et est de l'ordre de 50% après 48 heures de mise en oeuvre.

Les efforts importants nécessaires à l'étirage de la gaine, et le frottement sur les doigts lors du houssage entraînent des risques de déchirure, d'écrasement de produits et de basculement des produits d'angle. L'effort de maintien d'étirage se traduit par des forces de cohésion sur la charge. Malheureusement, la relaxation réduit ces forces de cohésion, et les efforts importants d'étirage et de houssage ne se traduisent pas par des forces de cohésion élevées.

En référence à la figure 10, en tenant compte du cycle d'allongement/détente de la figure 8, il est possible d'anticiper le phénomène de relaxation réduisant les forces de maintien de la charge.

Lors de la mise en oeuvre d'une gaine étirable sur une machine de l'état de la technique, les étapes d'allongement du film comportent trois phases distinctes :
- allongement ;
- diminution de l'allongement lors de la dépose sur la charge pendant le houssage, ladite diminution provenant du sur périmètre nécessaire au passage des doigts 12 et de la housse 10 autour de la charge lors du houssage. Ce jeu est réparti uniformément autour de la charge sur un intervalle de l'ordre de 5 à 8 cm.
- relaxation de la matière.

La figure 11 représente le cycle d'hystérésis des trois phases précitées. On constate que les forces de maintien d'étirage ont légèrement diminuées entre la phase d'allongement jusqu'au point B, et le moment où le film vient en contact avec la charge en C. Cependant, les efforts de frottement du film sur les doigts 12 lors du déplissage au point B, et les forces d'application du film sur la charge au point C, restent nettement plus élevées que les forces résiduelles utiles à la stabilité de la charge après un temps de 48 heures (point D).

Le procédé d'étirage selon l'invention consiste à sur étirer la gaine pour l'amener à un périmètre supérieur à celui nécessaire pour le houssage. Pour permettre ce sur étirage, les chariots de commande 18 des doigts 12 et des galets 14 disposent à cet effet d'une course de déplacement supérieure à celle nécessaire au houssage de la charge. La valeur de cette course transversale d'étirage peut être ajustée en fonction de divers paramètres, notamment le périmètre de la charge à emballer, la nature du film, etc.... Un automate (non représenté) est utilisé à cet effet pour contrôler l'alimentation des motoréducteurs 24 des galets 14, et entraîneur de déplacement du chariot de commande 18.

Sur la figure 12, immédiatement après avoir effectué le sur étirage, les doigts 12 sont ramenés à une position correspondant au périmètre habituel pour la phase de houssage. Les étapes du cycle sont les suivantes :
- étirage : OA, AB, puis BB' ;
- détente : diminution d'étirage B'C' ;
- déplissage en C' ;
- dépose sur la charge en D.

Le programme établi par l'automate en fonction des périmètres de la gaine et de la charge, est calculé pour qu'au point D, la force de rappel (force de maintien d'étirage au périmètre de la charge) soit sensiblement égale à F/2, F étant la force d'étirage aux points B ou B'.

Parce cycle particulier de l'invention, les efforts de frottement du film sur les doigts 12 sont diminués lors du déplissage, ce qui permet d'éviter les déchirures du film, et de faciliter le déplissage. La force d'application du film sur les produits est optimisée, en évitant toute réduction ultérieure dans le temps, due aux phénomènes de relaxation. L'écrasement du produit est évité, et la force de cohésion de charge est maintenue au maximum des possibilités du film.

Les figures 13 à 16 représentent la fin de l'opération de houssage avec la prise de l'extrémité de la housse 10 sous la palette, laquelle est posée sur le transporteur 28.

La housse 10 est placée sur les quatre sabots d'étirage 22, lesquels sont montés deux par deux sur une paire de poutres 30, 32 longitudinales s'étendant parallèlement par rapport au transporteur 28. En fin d'étape de houssage, les poutres 30, 32 descendent (flèche R1, figure 13) de part et d'autre du transporteur 28 avec positionnement des sabots 22 en dessous du plan de pose de la charge palettisée. Une petite partie du film est restée accumulée sur les quatre sabots 22, et les galets de plissage évitent tout glissement anticipé du film.

Les sabots 22 sont ensuite rapprochés l'un de l'autre (flèche R2, figure 14) par un mouvement de translation le long de chaque poutre 30, 32. Le film se positionne sous les quatre angles du plan de la charge, et quitte totalement les sabots d'étirage 22. Ces derniers sont écartés du transporteur 28 par un mouvement perpendiculaire (flèche R3, figure 15).

Un tel cycle permet d'éviter tout mouvement d'élévation de la charge palettisée pour autoriser le mouvement de déplacement horizontal des doigts 12 vers le centre de la charge. Il permet de positionner le film en appui sur les quatre angles du plan de pose de la charge sans risquer une déchirure de ce film étiré. Le bon accrochage de la housse étirée sur ces angles permet de garantir la stabilité de la charge emballée.

## Revendications

1. Procédé de mise en place sur une charge palettisée d'une housse souple d'emballage obtenue à partir d'une gaine de film étirable, consistant à :
- ouvrir la housse (10) par écartement aux quatre angles pour la mise en volume au-dessus de la charge,
- plisser les parties latérales de la housse en accordéon sur des doigts (12) de plissage et d'étirage,
- étirer la housse (10) plissée par écartement des doigts (12) dans la direction transversale horizontale pour obtenir une ouverture plus grande que le périmètre de la charge à emballer,
- et déplacer la housse (10) étirée par-dessus la charge selon une direction verticale en provoquant le déplissage progressif suivi du resserrement du film sur la charge (10) lors du houssage,
**caractérisé en ce que**
- on ajuste la course d'étirage transversal des doigts (12) en fonction de paramètres relatifs à la nature du film et des dimensions et du type des produits de la charge, de manière à sur étirer la gaine pour l'amener à un périmètre supérieur à celui de ladite ouverture nécessaire pour le houssage,
- et on ramène ensuite les doigts (12) vers la première position, de manière à appliquer la gaine sur la charge palettisée avec une force de cohésion latérale sensiblement égale à la moitié de la force d'étirage transversal.

2. Procédé selon la revendication 1, **caractérisé en ce qu'**on libère une partie ajustable de la gaine plissée pendant l'étape d'étirage transversal de la housse (10), la libération de la partie ajustable de la gaine s'effectuant par écartement de galets (14) motorisés pendant l'étape d'étirage de manière à les éloigner du film, et à permettre à ce dernier de glisser partiellement sur les doigts (12).

3. Procédé selon la revendication 1, **caractérisé en ce qu'**on déroule la partie ajustable de la gaine au moyen de galets (14) motorisés restés en contact avec les doigts (12) de plissage et d'étirage, la motorisation des galets (14) lors du déroulement limitant la réduction d'épaisseur de la gaine à proximité des doigts (12).

4. Procédé selon la revendication 3, **caractérisé en ce que** la motorisation des galets (14) lors du déroulement de la gaine s'effectue avec un sens de rotation inverse par rapport à celui intervenant lors du plissage en accordéon, le déroulement s'opérant pendant au moins une partie de l'étape d'étirage.

5. Procédé selon la revendication 3 ou 4, **caractérisé en ce que** le déroulement d'une partie de la gaine plissée s'effectue à vitesse lente vers la fin de course d'étirage transversal.

6. Procédé selon la revendication 1, **caractérisé en ce que** le taux d'allongement initial transversal de la gaine est supérieur à 50%, de préférence entre 70% et 150%.

7. Procédé selon l'une des revendications 1 à 6, **caractérisé en ce que** la valeur de la course transversale d'étirage et de sur étirage des doigts (12) est ajustée par un automate en fonction de divers paramètres mémorisés, notamment le périmètre de la charge à emballer, la nature du film.

8. Procédé selon l'une des revendications 1 à 7, **caractérisé en ce que** pour former la housse, la gaine découpée est soudée avant la dépose sur les doigts (12), la soudure étant ainsi parfaitement refroidie lors de l'étirage transversal.

9. Dispositif de mise en place d'une housse de film étirable sur une charge palettisée, comprenant:
- des moyens pour ouvrir la housse (10) par écartement aux quatre angles pour la mise en volume au-dessus de la charge,
- des moyens pour plisser les parties latérales de la housse en accordéon sur des doigts (12) de plissage et d'étirage,
- des moyens pour étirer la housse (10) plissée par écartement des doigts (12) dans la direction transversale horizontale pour obtenir une ouverture plus grande que le périmètre de la charge à emballer,
- et des moyens pour déplacer la housse (10) étirée par-dessus la charge selon une direction verticale en provoquant le déplissage progressif suivi du resserrement du film sur la charge (10) lors du houssage, **caractérisé en ce qu'**il comporte ;
- un automate ayant un programme établi pour la mise en oeuvre du procédé selon l'une des revendications 1 à 8,
- et un chariot de commande (18) destiné à ajuster la course d'étirage transversal des doigts (12) en fonction de paramètres relatifs à la nature du film et des dimensions et du type des produits de la charge, de manière à sur étirer la gaine pour l'amener à un périmètre supérieur à celui de ladite ouverture nécessaire pour le houssage, et à ramener ensuite les doigts (12) vers la première position, de manière à appliquer la gaine sur la charge palettisée avec une force de cohésion latérale sensiblement égale à la moitié de la force d'étirage transversal.

10. Dispositif de mise en place d'une housse de film étirable selon la revendication 9, **caractérisé en ce qu'**il comporte des galets (14) motorisés par des motoréducteurs (24) à inversion du sens de rotation, respectivement lors du plissage de la gaine sur les doigts (12), et du déroulement de ladite gaine en fin de course d'étirage transversal.

11. Dispositif de mise en place d'une housse de film étirable selon la revendication 9 ou 10, **caractérisé en ce que** les doigts (12) de plissage et d'étirage comportent à la partie supérieure (12B) des sabots d'étirage (22), ayant chacun une zone centrale rentrante (26) par rapport à la forme incurvée en croissant, permettant de limiter la réduction d'épaisseur dans la bande de gaine venant ultérieurement en contact avec les angles de produits palettisés.

12. Dispositif de mise en place d'une housse de film étirable selon la revendication 11, **caractérisé en ce que** les doigts (12) de plissage et d'étirage sont montés deux par deux sur une paire de poutres (30, 32) longitudinales s'étendant parallèlement par rapport au transporteur (28), lesdits doigts pouvant être rapprochés et écartés fun de l'autre sur chaque poutre (30, 32) pour le positionnement du film sous les quatre angles du plan de la charge.

## Patentansprüche

1. Verfahren zum Anbringen einer elastischen Verpackungs-Schutzhülle auf einer auf Paletten verpackten Ladung, welche Schutzhülle aus einem streckbaren Folienschlauch erhalten wird, welches Verfahren in folgenden Schritten besteht:
- Öffnen der Schutzhülle (10) durch Abspreizen an den vier Ecken zur Volumengebung über der Ladung,
- Fälteln der seitlichen Bereiche der Schutzhülle nach Art eines Akkordeons um die Finger (12) zum Fälteln und Strecken,
- Strecken des gefältelten Schutzbezugs (10) durch Abspreizen der Finger (12) in transversaler Horizontalrichtung zum Erhalt einer Öffnung, die größer ist als der Umfang der zu umhüllenden Ladung,
- und Bewegen der gestreckten Schutzhülle (10) über die Ladung entsprechend einer vertikalen Richtung, wobei die Falten nach und nach auseinandergezogen werden und die Folie anschließend beim Umhüllen um die Ladung (10) herum zusammengezogen wird,
**dadurch gekennzeichnet, dass**
- man den Transversalstreckungshub der Finger (12) abhängig von Parametern, die sich auf die Eigenschaften der Folie beziehen, und den Abmessungen und der Art der Produkte der Ladung anpasst, sodass man den Schlauch überstreckt, um ihn auf einen Umfang zu bringen, der über dem der für die Schutzumhüllung erforderlichen Öffnung liegt,
- und man anschließend die Finger (12) in Richtung auf die erste Position zurückführt, sodass der Schlauch auf die auf Paletten verpackte Ladung mit einer seitlichen Kohäsionskraft gedrückt wird, die im Wesentlichen gleich der halben Kraft der Transversalstreckung ist.

2. Verfahren nach Anspruch 1, **dadurch gekennzeichnet, dass** man einen anpassbaren Teil des gefältelten Schlauchs während des Vorgangs der Transversalstreckung der Schutzhülle (10) lockert, wobei dieses Lockern des anpassbaren Teils des Schlauchs durch Schaffung eines Zwischenraums zwischen motorgetriebenen Rollen (14) während des Streckungsvorgangs erfolgt, um sie von der Folie zu entfernen und dieser zu ermöglichen, teilweise über die Finger (12) zu gleiten.

3. Verfahren nach Anspruch 1, **dadurch gekennzeichnet, dass** man den anpassbaren Teil des Schlauchs mittels motorgetriebener Rollen (14) abrollt, die in Kontakt mit den Fältel- und Streckfingern (12) geblieben sind, wobei die Motorisierung der Rollen (14) beim Abrollen die Dickenverringerung des Schlauchs nahe den Fingern (12) begrenzt.

4. Verfahren nach Anspruch 3, **dadurch gekennzeichnet, dass** die Motorisierung der Rollen (14) beim Abrollen des Schlauchs mit einer Drehrichtung erfolgt, die entgegengesetzt zu derjenigen ist, die beim Akkordeonfälteln eingesetzt wird, wobei sich das Abrollen während mindestens eines Teils des Streckungsvorgangs abspielt.

5. Verfahren nach Anspruch 3 oder 4, **dadurch gekennzeichnet, dass** das Abrollen eines Teils des gefältelten Schlauchs zum Ende des Transversalstreckungswegs hin mit langsamer Geschwindigkeit erfolgt.

6. Verfahren nach Anspruch 1, **dadurch gekennzeichnet, dass** der anfängliche Grad der transversalen Längung des Schlauchs über 50%, vorzugsweise zwischen 70% und 150% liegt.

7. Verfahren nach einem der Ansprüche 1 bis 6, **dadurch gekennzeichnet, dass** der Wert des Transversalstreckungs- und Überstreckungshubs der Finger (12) mittels eines Automaten abhängig von unterschiedlichen gespeicherten Parametern angepasst wird, insbesondere dem Umfang der zu umhüllenden Ladung und den Eigenschaften der Folie.

8. Verfahren nach einem der Ansprüche 1 bis 7, **dadurch gekennzeichnet, dass** der abgeschnittene Schlauch zur Herstellung der Schutzhülle vor dem Aufziehen auf die Finger (12) verschweißt wird; die Schweißstelle ist **dadurch** beim transversalen Strecken optimal abgekühlt.

9. Vorrichtung zum Anbringen einer Schutzhülle aus einer streckbaren Folie auf einer auf Paletten verpackten Ladung, die umfasst:
- Mittel zum Öffnen der Schutzhülle (10) durch Abspreizen an den vier Ecken zur Volumengebung über der Ladung,
- Mittel zum Fälteln der seitlichen Bereiche der Schutzhülle nach Art eines Akkordeons um die Fältel- und Streckfinger (12),
- Mittel zum Strecken des gefältelten Schutzbezugs (10) durch Abspreizen der Finger (12) in transversaler Horizontalrichtung zum Erhalt einer Öffnung, die größer ist als der Umfang der zu umhüllenden Ladung,
- und Mittel zum Bewegen der gestreckten Schutzhülle (10) über die Ladung entsprechend einer vertikalen Richtung, wobei die Falten nach und nach auseinandergezogen werden und die Folie anschließend beim Umhüllen um die Ladung (10) herum zusammengezogen wird, **dadurch gekennzeichnet, dass** sie umfasst:
- einen Automaten mit einem zur Anwendung des Verfahrens nach einem der Ansprüche 1 bis 8 erstellten Programm,
- und einen Steuerschlitten (18), der dazu bestimmt ist, den Transversalstreckungshub der Finger (12) abhängig von Parametern, die sich auf die Eigenschaften der Folie beziehen, und von den Abmessungen und der Art der Produkte der Ladung anzupassen, sodass man den Schlauch überstreckt, um ihn auf einen Umfang zu bringen, der über dem der für die Schutzumhüllung erforderlichen Öffnung liegt, und anschließend die Finger (12) in Richtung auf die erste Position zurückzubringen, sodass der Schlauch auf die auf Paletten verpackte Ladung mit einer seitlichen Kohäsionskraft gedrückt wird, die im Wesentlichen gleich der halben Kraft der Transversalstreckung ist.

10. Vorrichtung zum Anbringen einer Schutzhülle aus einer streckbaren Folie nach Anspruch 9, **dadurch gekennzeichnet, dass** sie Rollen (14) umfasst, die mittels Getriebemotoren (24) mit Umkehrung der Drehrichtung angetrieben werden, und zwar jeweils beim Fälteln des Schlauchs um die Finger (12) und beim Abrollen des Schlauchs am Ende der Transversalstreckung.

11. Vorrichtung zum Anbringen einer Schutzhülle aus einer streckbaren Folie nach Anspruch 9 oder 10, **dadurch gekennzeichnet, dass** die Fältel- und Streckfinger (12) im oberen Teil (12B) Streckungskeile (22) umfassen, die jeweils einen mittleren, bezüglich der halbmondförmig gebogenen Form zurückspringenden Bereich (26) aufweisen, der eine Begrenzung der Dickenverringerung in dem Streifen des Schlauchs ermöglicht, der später in Kontakt mit den Ecken von auf Paletten verpackten Produkten kommt.

12. Vorrichtung zum Anbringen einer Schutzhülle aus einer streckbaren Folie nach Anspruch 11, **dadurch gekennzeichnet, dass** die Fältel- und Streckfinger (12) paarweise auf ein Paar Längsträger (30, 32) montiert sind, die sich parallel zum Förderer (28) erstrecken, wobei die Finger zur Positionierung der Folie unter den vier Ecken der Ebene der Ladung auf jedem Längsträger (30, 32) einander angenähert und voneinander entfernt werden können.

## Claims

1. Process for placing a flexible pallet packaging cover, obtained from a cling film sleeve, on a palletized load, consisting in:
- opening the pallet cover (10) by separating the latter at the four corners to achieve the required volume above the load,
- accordion pleating of the lateral parts of the pallet cover on pleating and stretching fingers (12),
- stretching the pleated pallet cover (10) by separating the fingers (12) in the transverse horizontal direction to obtain a larger opening than the perimeter of the load to be packaged,
- and moving the stretched pallet cover (10) in a vertical direction to place it above the load resulting in progressive smoothing of the pleats followed by contraction of the film on the load (10) when pallet covering is performed,
**characterized in that**
- the transverse stretching travel of the fingers (12) is adjusted according to parameters relative to the nature of the film and to the dimensions and type of products of the load so as to overstretch the sleeve so that the latter has a larger perimeter than that of said opening necessary for pallet covering,
- and the fingers (12) are then returned to the first position so as to apply the sleeve onto the palletized load with a lateral cohesion force substantially equal to half of the transverse stretching force.

2. Process according to claim 1, **characterized in that** an adjustable part of the pleated sleeve is released during the transverse stretching step of the pallet cover (10), releasing of the adjustable part being achieved by separating motor-driven rollers (14) during the stretching step so as to move the rollers away from the film and to enable the latter to slide partially on the fingers (12).

3. Process according to claim 1, **characterized in that** the adjustable part of the sleeve is unwound by means of motor-driven rollers (14) remaining in contact with the pleating and stretching fingers (12), motorization of the rollers (14) when unwinding takes place limiting the reduction of thickness of the sleeve in proximity to the fingers (12).

4. Process according to claim 3, **characterized in that** motorization of the rollers (14) when unwinding of the sleeve takes place is performed with a direction of rotation opposite to the direction of rotation when accordion pleating is performed, unwinding being performed during at least a part of the stretching step.

5. Process according to claim 3 or 4, **characterized in that** unwinding of a part of the pleated sleeve is performed at slow speed towards the end of transverse stretching travel.

6. Process according to claim 1, **characterized in that** the initial transverse stretching ratio of the sleeve is greater than 50%, preferably between 70% and 150%.

7. Process according to one of the claims 1 to 6, **characterized in that** the value of the transverse stretching and overstretching travel of the fingers (12) is adjusted by a controller according to various stored parameters, in particular the perimeter of the load to be packaged, and the nature of the film.

8. Process according to one of the claims 1 to 7, **characterized in that** to form the pallet cover, the cut sleeve is welded before being placed on the fingers (12), the weld thus being perfectly cooled when transverse stretching is performed.

9. Device for placing a cling film pallet cover on a palletized load, comprising:
- means for opening the pallet cover (10) by separating the latter at the four corners to achieve the required volume above the load,
- means for accordion pleating of the lateral parts of the pallet cover on pleating and stretching fingers (12),
- means for stretching the pleated pallet cover (10) by separating the fingers (12) in the transverse horizontal direction to obtain a larger opening than the perimeter of the load to be packaged,
- and means for moving the stretched pallet cover (10) in a vertical direction to place it above the load resulting in progressive smoothing of the pleats followed by contraction of the film on the load (10) when pallet covering is performed, **characterized in that** it comprises:
- a controller having a program established for implementation of the process according to one of the claims 1 to 8,
- and a control carriage (18) designed to adjust the transverse stretching travel of the fingers (12) according to parameters relative to the nature of the film and to the dimensions and type of products of the load, so as to overstretch the sleeve so that the latter has a larger perimeter than that of said opening necessary for pallet covering and then to return the fingers (12) to the first position so as to apply the sleeve onto the palletized load with a lateral cohesion force substantially equal to half of the transverse stretching force.

10. Device for placing a cling film pallet cover according to claim 9, **characterized in that** it comprises rollers (14) driven by geared motors (24) with reversal of the direction of rotation, respectively when pleating of the sleeve on the fingers (12) and unwinding of said sleeve at the end of the transverse stretching travel take place.

11. Device for placing a cling film pallet cover according to claim 9 or 10, **characterized in that** the pleating and stretching fingers (12) comprise, at the top part (12B), stretching blocks (22) each having a penetrating central zone (26) with respect to the curved crescent shape, enabling the reduction of thickness to be limited in the strip of sleeve subsequently coming into contact with the corners of palletized products.

12. Device for placing a cling film pallet cover according to claim 11, **characterized in that** the pleating and stretching fingers (12) are mounted two by two on a pair of longitudinal beams (30, 32) extending in a parallel direction to the transporter (28), said fingers being able to be moved towards and away from one another on each beam (30, 32) for positioning of the film under the four corners of the load plane.
